# FASCICULE DE BREVET EUROPEEN

(11) **EP 2 685 205 B1**
(45) Date de publication et mention de la délivrance du brevet: **03.02.2016**
(21) Numéro de dépôt: 13003682.5
(22) Date de dépôt: 10.06.2009
(51) Int. Cl.: F41H 7/04

(54) **Cabine blindée pour véhicule**
Gepanzertes Fahrerhaus für ein Fahrzeug
Armored cab for a vehicle

(30) Priorité: 13.06.2008 FR 0803309
(43) Date de publication de la demande: 15.01.2014
(62) Demande divisionnaire de: 09761881.3
(73) Titulaire: NEXTER Systems, 42328 Roanne (FR)
(72) Inventeur: Bettencourt, Benoît, 92370 Chaville (FR); Jacquemont, Jacky, 91430 Igny (FR); Noel, Christian, 92600 Asnières sur Seine (FR)
(74) Mandataire: Célanie, Christian

(56) Documents cités:
- EP-A- 1 566 607
- EP-A- 1 574 812
- EP-A2- 1 275 928
- WO-A-2004/053421
- WO-A1-2008/127272
- AU-B2- 703 896

## Description

Le domaine technique de l'invention est celui des cabines blindées pour véhicule et en particulier des dispositifs permettant d'assurer la protection des planchers de ces cabines.

Il est connu de disposer en dessous des planchers de véhicules des surprotections et en particulier des surprotections qui sont disposées à distance du plancher.

Cependant, les planchers sont généralement réalisés par l'assemblage et la soudure de différentes plaques métalliques. Un tel assemblage est d'autant plus nécessaire que différents organes doivent être logés sous le plancher. Ce dernier doit donc s'adapter aux volumes de ces organes et il est concrètement nécessaire de réaliser des caissons mécano soudés, solidaires du plancher et entourant lesdits organes.

Les zones de soudure des plaques constituent alors des zones de fragilisation au niveau desquelles le plancher risque de se rompre lorsqu'il est soumis au choc et au souffle résultant de l'explosion d'une mine ou bien d'un engin explosif improvisé.

La mise en place d'une surprotection, si elle permet dans une certaine mesure d'atténuer les effets du choc et du souffle, ne permet pas d'empêcher de façon certaine la rupture du plancher au niveau des zones ainsi fragilisées.

Le brevet EP-1275928 décrit un dispositif de protection du plancher d'un véhicule blindé constitué d'une plaque sandwich concave solidaire de la caisse à l'aide des plaques obliques de part et d'autre. Ces plaques sont traversées par les carters afin d'assurer le positionnement de la plaque. La cabine et donc le plancher du véhicule sont délimités par une structure multicouche. Ce brevet ne décrit pas des parois latérales concaves reliant le plancher et une plaque de blindage inférieure.

Le brevet EP-1574812 décrit un véhicule blindé comprenant un dispositif de protection fixé en dessous de celui-ci. Ce dispositif est constitué par une plaque convexe épaisse réalisée en aluminium. Toutefois, cette plaque n'est pas concave et ne coiffe pas au moins partiellement les moyens de mobilité. Il n'y a pas non plus de parois latérales disposées entre un plancher et une plaque de blindage coiffant les moyens de mobilité.

L'invention a pour but de proposer une cabine blindée permettant de pallier de tels inconvénients.

Ainsi, l'invention a pour objet une cabine blindée pour véhicule, cabine comportant au moins un plancher sur lequel est fixée au moins une paroi latérale, paroi qui se trouve disposé au-dessus d'au moins un moyen de mobilité, cabine caractérisée en ce que ladite paroi latérale est constituée par une plaque de protection présentant au moins une zone courbe formant au moins une goulotte latérale concave coiffant au moins partiellement le moyen de mobilité, la goulotte latérale concave étant solidaire d'une part du plancher et d'autre part d'une plaque de blindage disposée à distance du plancher.

La cabine blindée pourra ainsi comporter de chaque côté, une goulotte latérale s'étendant sur sensiblement toute la longueur de la cabine

La plaque de protection pourra être une plaque en aluminium pliée. L'épaisseur de cette plaque de protection sera d'au moins 20 mm.

L'invention sera mieux comprise à la lecture de la description qui va suivre, description faite en référence aux dessins annexés et dans lesquels :
- la figure 1 montre en coupe longitudinale partielle un véhicule équipé d'une cabine selon un premier mode de réalisation, qui ne fait pas partie de l'invention,
- la figure 2 montre ce même véhicule en vue de dessus et en coupe suivant le plan dont la trace AA est visible à la figure 1,
- la figure 3 montre en coupe transversale schématique un véhicule équipé d'une cabine selon un mode de réalisation de l'invention, coupe réalisée suivant le plan dont la trace BB est visible à la figure 4, et
- la figure 4 montre ce même véhicule en vue latérale.

On a représenté sur la figure 1 un véhicule 1 blindé léger qui comprend une cabine 2 fixée sur un châssis 3 portant des roues 4. L'intérieur de la cabine est accessible par une porte 5 et il renferme des sièges 6 qui sont suspendus au plafond de la cabine 2 par une structure porteuse 7. Une telle disposition est classique et permet d'isoler les sièges 6 du plancher 8 de la cabine, ce qui protège l'équipage contre les déformations du plancher 8 provoquées par l'explosion d'une mine.

Le plancher 8 est solidaire des parois latérales 2a, 2b de la cabine 2.

Un dispositif de protection de plancher est par ailleurs prévu. Il comprend une plaque de blindage 10 (par exemple en acier) qui est disposée à distance du plancher 8 de la cabine et lié à cette dernière par des moyens de fixation 11.

Un organe mécanique 12, par exemple une boîte de vitesse, est disposée entre le châssis 3 et le plancher 8.

Conformément à ce mode de réalisation qui ne fait pas partie de l'invention, le plancher 8 se trouve au-dessus de l'organe mécanique 12 et il comporte au moins une zone courbe coiffant au moins partiellement l'organe mécanique 12.

Concrètement, il y a ici deux zones courbes 13a,13b ayant des courbures inverses l'une de l'autre et tangentes l'une à l'autre. Ces zones sont sous la forme de portions cylindriques.

Comme cela est plus particulièrement visible sur la figure 2, tout le plancher 8 (et en particulier les zones courbes 13a, 13b) s'étend sur sensiblement toute la largeur de la cabine 2, d'une paroi latérale 2a jusqu'à l'autre paroi latérale 2b.

Le plancher 8 comporte ainsi deux parties sensiblement planes 8a et 8b, parallèles l'une à l'autre, et séparées par les zones courbes 13a, 13b.

Le plancher 8 est ainsi constitué par une plaque de protection épaisse qui est une plaque en aluminium pliée. Cette plaque a une épaisseur d'au moins 20 mm. De telles plaques métalliques épaisses sont pliées industriellement à l'aide d'un outillage associant un outillage de maintien de la plaque, un outillage de forme permettant de donner la courbure souhaitée et sur lequel on applique la plaque à l'aide d'une presse qui est dimensionnée en fonction des caractéristiques du matériau de la plaque.

Cette mise en forme de plaques métalliques épaisses est connue par exemple dans le domaine de la fabrication de cuves. Elle n'a à ce jour jamais été mise en oeuvre pour réaliser un plancher ou des parois de véhicules blindés.

De telles formes courbes réalisées au niveau du plancher 8 permettent d'éviter la mise en oeuvre de plusieurs plaques soudées entre elles. On évite donc les zones fragiles qui cèdent sous l'effet du souffle d'une mine, l'épaisseur de la plaque assurant une protection de l'équipage occupant la cabine.

On renforce ainsi notablement la résistance de la cabine 2 du véhicule avec une masse de plancher 8 réduite et avec un procédé d'assemblage simplifié.

Bien entendu les figures 1 et 2 ne sont que des représentations schématiques d'un mode particulier de réalisation. La plaque du plancher 8 pourra comporter plusieurs zones courbes 13 de formes différentes. On pourra prévoir ainsi deux zones courbes 13 délimitant trois surfaces planes, par exemple pour coiffer avec chaque zone courbe un des essieux du véhicule.

Les figures 3 et 4 montrent un mode de réalisation d'une cabine 2 selon invention

Suivant ce mode, la cabine 2 comporte deux parois latérales inférieures 14a et 14b qui sont disposées en dessous des parois latérales 2a, 2b.

Ces parois latérales inférieures sont solidaires, d'une part du plancher 8, et d'autre part d'une plaque de blindage 10. Les parois latérales 14a, 14b sont réalisées sous la forme de goulottes concaves dont la courbure coiffe au moins en partie les moyens de mobilité qui sont ici des roues 4.

Comme cela est plus particulièrement visible sur la figure 4, les goulottes latérales concaves 14a, 14b s'étendent sur sensiblement toute la longueur de la cabine 2. Chaque goulotte 14 coiffe ainsi toutes les roues 4 disposées d'un même côté de la cabine 2.

Les goulottes 14a, 14b sont réalisées sous la forme de plaques d'aluminium épaisses et pliées à la forme souhaitée (épaisseur de l'ordre de 20 mm).

Du fait de la courbure des goulottes 14a, 14b, il n'y a pas de rupture de soudures à craindre lors de l'explosion d'une mine ou d'un engin explosif improvisé.

Par ailleurs la courbure des goulottes 14a, 14b assure aussi une déviation du souffle de l'explosion ce qui accroît la protection apportée par ces éléments de paroi.

Il est bien entendu possible d'utiliser des goulottes 14a, 14b pour coiffer des moyens de mobilité de nature différente, par exemple des chenilles.

En fonction de la longueur totale du véhicule il sera possible de réaliser chaque paroi latérale 14a ou 14b, non pas sous la forme d'une seule goulotte, mais par l'assemblage de plusieurs goulottes disposées longitudinalement les unes derrière les autres.

Chaque goulotte sera alors avantageusement fixée sur une armature solidaire de la cabine.

Il est enfin possible de combiner le mode de réalisation selon la figure 1 avec le mode de réalisation selon la figure 3. On pourra ainsi associer une forme particulière de plancher épais coiffant des organes mécaniques (par exemple les essieux) et des goulottes latérales épaisses déviant les effets du souffle des engins explosifs.

On peut ainsi réaliser un véhicule léger, à garde au sol relativement réduite, mais ayant une cabine présentant un excellent niveau de protection vis à vis des mines et des engins explosifs improvisés.

## Revendications

1. Cabine blindée (2) pour véhicule, cabine comportant au moins un plancher (8) sur lequel est fixée au moins une paroi latérale (2a, 2b, 14a, 14b), paroi qui se trouve disposée au-dessus d'au moins un moyen de mobilité (4), cabine ***caractérisée en ce que*** ladite paroi latérale (14a, 14b) est constituée par une plaque de protection présentant au moins une zone courbe formant au moins une goulotte latérale concave (14a, 14b) coiffant au moins partiellement le moyen de mobilité (4), la goulotte latérale concave (14a, 14b) étant solidaire d'une part du plancher (8) et d'autre part d'une plaque de blindage (10) disposée à distance du plancher (8).

2. Cabine blindée selon la revendication 1, **caractérisée en ce que** ladite zone courbe coiffe au moins en partie les moyens de mobilité (4) se présentant sous la forme de roues ou de chenilles.

3. Cabine blindée selon la revendication 1 ou 2, **caractérisée en ce qu'**elle comporte de chaque côté de la cabine, une goulotte latérale (14a, 14b) s'étendant sur sensiblement toute la longueur de la cabine (2).

4. Cabine blindée selon une des revendications 1 à 3, **caractérisée en ce que** la plaque de protection (14a, 14b) est une plaque en aluminium pliée.

5. Cabine blindée selon la revendication 4, **caractérisée en ce que** la plaque de protection a une épaisseur d'au moins 20 mm.

6. Cabine blindée selon l'une des revendications 1 à 5, **caractérisé en ce que** ladite plaque de protection est pliée de façon à présenter ladite zone courbe coiffant au moins partiellement le moyen de mobilité (4).

## Patentansprüche

1. Gepanzerte Kabine (2) für ein Fahrzeug, wobei die Kabine mindestens einen Boden (8) aufweist, an welchem mindestens eine Seitenwand (2a, 2b, 14a, 14b) befestigt ist, wobei die Wand oberhalb von mindestens einem Mobilitätsmittel (4) angeordnet ist, wobei die Kabine **dadurch *gekennzeichnet ist, dass*** die genannte Seitenwand (14a, 14b) von einer Schutzplatte gebildet wird, welche mindestens einen gekrümmten Bereich aufweist, welcher mindestens eine seitliche, konkave Rinne (14a, 14b) bildet, welche mindestens teilweise das Mobilitätsmittel (4) überdeckt, wobei die seitliche konkave Rinne (14a, 14b) einerseits mit dem Boden (8) und andererseits mit einer, im Abstand zum Boden angeordneten Panzerplatte (10) fest verbunden ist.

2. Gepanzerte Kabine nach Anspruch 1, **dadurch gekennzeichnet, dass** der genannte gekrümmte Bereich mindestens zum Teil die Mobilitätsmittel (4) überdeckt, welche sich in der Form von Rädern oder Gleisketten darstellen.

3. Gepanzerte Kabine nach Anspruch 1 oder 2, **dadurch gekennzeichnet, dass** sie auf jeder Seite der Kabine eine seitliche Rinne (14a, 14b) aufweist, welche sich im Wesentlichen über die gesamte Länge der Kabine (2) erstreckt.

4. Gepanzerte Kabine nach einem der Ansprüche 1 bis 3, **dadurch gekennzeichnet, dass** die Schutzplatte (14a, 14b) eine gebogene Platte aus Aluminium ist.

5. Gepanzerte Kabine nach Anspruch 4, **dadurch gekennzeichnet, dass** die Schutzplatte eine Dicke von mindestens 20 mm besitzt.

6. Gepanzerte Kabine nach einem der Ansprüche 1 bis 5, **dadurch gekennzeichnet, dass** die genannte Schutzplatte derartig gebogen ist, dass sie den gekrümmte Bereich darstellt, welcher mindestens teilweise das Mobilitätsmittel (4) überdeckt.

## Claims

1. An armoured cab (2) for a vehicle, such cab incorporating at least one floor (8) onto which at least one side wall (2a, 2b, 14a, 14b) is attached, such wall being positioned above at least one mobility means (4), such cab **characterised in that** the said side wall (14a, 14b) is constituted by a protective plate having at least one curved zone forming at least one lateral concave chute (14a, 14b) that at least partially covers the mobility means (4), the lateral concave chute (14a, 14b) being integral firstly with the floor (8) and secondly with an armoured plate (10) incorporated apart from the floor.

2. An armoured cab according to Claim 1, **characterised in that** the said curved zone covers at least partially covers the mobility means (4), such as wheels or tracks.

3. An armoured cab according to one of Claims 1 or 2, **characterised in that** it incorporates on either side a lateral chute (14a, 14b) extending over substantially the full length of the cab (2).

4. An armoured cab according to one of claims 1 to 3, **characterised in that** the protective plate (14a, 14b) is a plate of folded aluminium.

5. An armoured cab according to Claim 4, **characterised in that** the protective plate has a thickness of at least 20 mm.

6. An armoured cab according to one of Claims 1 to 5, **characterised in that** the said protective plate is folded such as to imply the said curved zone covering at least partially the mobility means.
